# EUROPÄISCHE PATENTSCHRIFT

(11) **EP 0 027 247 B1**
(45) Veröffentlichungstag und Bekanntmachung des Hinweises auf die Patenterteilung: **27.06.1984**
(21) Anmeldenummer: 80106087.2
(22) Anmeldetag: 07.10.1980
(51) Int. Cl.: B21D 37/08, B21D 35/00

(54) **Stanzwerkzeug**
Stamping tool
Outil de poinçonnage

(30) Priorität: 11.10.1979 PL 218910
(43) Veröffentlichungstag der Anmeldung: 22.04.1981
(73) Patentinhaber: Politechnika Lodzka, 90-924 Lodz (PL)
(72) Erfinder: Czudek, Jan, Bielsko-Biala (PL); Gadzinski, Stefan, Bielsko-Biala (PL); Wasilewski, Przemyslaw, Bielsko-Biala (PL); Czarnecki, Ryszard, Czestochowa 42-200 (PL); Tomaszkiewicz, Wieslaw, Sosnowiec (PL)
(74) Vertreter: Füchsle, Klaus, Dipl.-Ing.

## Beschreibung

Die Erfindung betrifft ein Simultan-Stanzwerkzeug zum Ausstanzen von rotationssymmetrischen Hohlkörpern aus quadratförmigen Platinen nach dem Oberbegriff des Anspruches 1.

Aus der PL-PS 93188 ist ein Stanzwerkzeug bekannt, welches im wesentlichen mit einer Ziehmatrize, einem Ziehstempel und einem differenzierten Niederhalter ausgestattet ist. Der differenzierte Niederhalter besteht aus einem Druckring in welchem vier axial verschiebbare halbkreisförmige Segmente angeordnet sind. Die Segmente und der Druckring werden durch zwei unabhängige Druckfedern abgestützt, wobei über die Segmente eine höhere Anpreßkraft ausgeübt wird als über den Druckring. Hierdurch wird während des Formens des Preßlings das Material an Stellen, wo sich bislang beim Tiefziehen Vertiefungen bildeten, über die Segmente mit höherer Kraft als an den anderen Stellen festgehalten. Dadurch wird eine Vergrößerung der Höhe des Preßlings und ein Ausgleich der Wände am Umfang erreicht. Die Ecken des quadratischen Zuschnitts der Platine hindern jedoch einen regelmäßigen Fluß des Werkstoffes in das Ziehteil. Zudem bedarf ein derartig erzeugter Preßling vor dem weiteren Bearbeitungsprozeß einer Vorbeschneidung der Ecken des Flansches.

Aus der DE-A-2 753 800 ist zudem ein Verfahren zur Herstellung eines Tiefziehteiles aus einer quadratischen Platine bekannt, bei welchem ebenfalls im zweiten Verfahrenschritt ein Abtrennen der überstehenden Ecken vorgenommen wird.

Aufgabe der Erfindung ist es, ein Stanzwerkzeug zu schaffen, mit dem eine Gestaltung des Zuschnittes derart möglich ist, daß ein Preßling ohne Vorbeschneidung für den nachfolgenden Arbeitsgang, also ein Hohlkörper mit einem ekkenlosen Flansch hergestellt werden kann.

Diese Aufgabe wird durch die im Patentanspruch gekennzeichnete Erfindung gelöst. Simultanwerkzeuge als solche sind bekannt, vgl. z. B. US-A-1 768 294, US-A-2332478 und CH-A-189200. Ein differenzierter Niederhalter wird hierbei allerdings nicht verwendet. Zudem wird dort teilweise aus einem Streifen ausgestanzt, der breiter ist als es die Platine an sich erfordert. Bei der CH-A-189 200 wird schließlich nicht verlustfrei getrennt. Insgesamt wird somit mehr Material verbraucht als die Geometrie des Hohlkörpers bzw. der Ausgangsplatine es vorgibt. Das erfindungsgemäße Stanzwerkzeug ermöglicht das beidseitige Ausklinken des Bandes bzw. ein Ausstanzen von dreieckförmigen Ausnehmungen an den Rändern des Bandes. Dies sichert den Erhalt eines optimalen Zuschnitts während des zweiten Arbeitstaktes des Stanzwerkzeuges, wobei das Bandstück abgeschnitten und gleichzeitig der Preßling umgeformt wird. Der optimale Zuschnitt ermöglicht einen regelmäßigen Fluß des Materials in das Ziehteil. Der entstandene Flansch ist dabei klein und ohne Ecken, was das weitere Stanzen erleichtert. Das erfindungsgemäße Stanzwerkzeug sichert ferner eine größere Materialausbeute und die Erzielung einer gleichmäßigen Wanddicke des Preßlings auf seinem Umfang. Ein Ausführungsbeispiel der Erfindung ist in der Zeichnung dargestellt. Es zeigt
Fig. 1 das Stanzwerkzeug in perspektivischer Draufsicht,
Fig.2 das Bandmaterial mit ausgeklinkten Rändern für die Quadratausschnitte mit abgeschnittenen Ecken, und
Fig.3 ein Ziehteil nach dem Ausstanzen bei dem zweiten Arbeitstakt des Stanzwerkzeuges.

An der oberen Werkzeugplatte 1 des Stanzwerkzeugs sind zwei dreieckförmige Stempel 2 befestigt, welche zum Ausstanzen von im wesentlichen dreieckigen Ausnehmungen an den Seiten b des Materialbandes a zusammen mit den Matrizen 3 bestimmt sind, die in der unteren Werkzeugplatte 4 angebracht sind. In der oberen Werkzeugplatte 1 ist ferner eine Ziehmatrize 5 angebracht, in der das Blechstück geformt wird und deren Außenumriß das obere Abschneidemesser 6 zum Abschneiden des Bandes a an der Stelle c bildet. Außerdem befinden sich in der unteren Werkzeugplatte 4 des Werkzeuges ein Ziehstempel 7 mit einem differenzierten Niederhalter 8 und ein Abschneidemesser 9, welches zusammen mit dem Abschneidemesser 6 dem Abschneiden des Bandes a an der Stelle c dient.

Während des Senkens des Pressenstößels und damit der oberen Werkzeugplatte 1 des Stanzwerkzeuges wird im ersten Arbeitstakt das Band a an beiden Seiten b mit den Stempeln 2 und Matrizen 3 ausgestanzt. Im zweiten Arbeitstakt schneidet das obere Abschneidemesser 6 mit Hilfe des unteren Abschneidemessers 9 das Band a an der Stelle c ab, wobei gleichzeitig ein Preßling d durch die Ziehmatrize 5 und den Ziehstempel 7 in Zusammenarbeit mit dem differenzierten Niederhalter 8 geformt wird. Während des Rückweges des Pressenstößels nach oben wird der Preßling d in die zweite Arbeitsstufe verschoben, während zugleich der nächste Schub des Materialbandes a um einen entsprechenden Hub erfolgt.

## Patentansprüche

Stanzwerkzeug zum Ausstanzen von rotationssymmetrischen Hohlkörpern aus quadratförmigen Platinen, das mit einer Ziehmatrize (5) und einem Ziehstempel (7) mit einem aus einem Druckring und in diesem diagonal zueinander angeordneten axial verschieblichen und einen stärkeren Anpreßdruck aufweisenden Segmenten bestehenden differenzierten Niederhalter (8) ausgerüstet ist, dadurch gekennzeichnet, daß ein Simultan-Stanzwerkzeug gebildet ist durch zusätzliche Anordnung eines Stanzwerkzeuges (2, 3) bestehend aus zwei in Bewegungsrichtung des Materialbandes (a) gegenüberliegenden Stempeln (2) und zwei zugehörigen Matrizen (3) zum Ausstanzen von jeweils zwei gegenüberliegenden dreieckförmigen Ausnehmungen (b) an den Seiten des Materialbandes (a) und Anordnung eines in Bewegungsrichtung des Materialbandes zwischen dem Stanzwerkzeug (2, 3) und der Ziehmatrize (5) bzw. Ziehstempel (7) angeordneten Trennwerkzeuges (6, 9) zum Abtrennen der jeweils vordersten Platinen des Materialbandes (a).

## Claims

Punching tool for punching out of rotationally symmetric hollow bodies from square plates, which tool is provided with a drawing die (5) and a drawing stamp (7) having a differential clamping device (8) consisting of a thrust ring and axially displaceable segments arranged diagonally of one another in the ring and having a relatively strong contact pressure, characterized in that a simultaneous punching tool is formed by additional provision of a punching tool (2, 3) consisting of two stamps (2) opposed in the movement direction of the material strip (a) and two associated dies (3) for punching out respective ones of two opposed triangular cutouts (b) on the sides of the material strip (a) and provision of a separation tool (6, 9) arranged in the movement direction of the material strip between the punching tool (2, 3) and the drawing die (5) or as the case may be the drawing stamp (7) for the separation of the most forward plate of the material strip (a).

## Revendications

Outillage d'emboutissage pour emboutir et découper des corps creux à symétrie de révolution dans des flans carrés, qui comprend une matrice d'emboutissage (5) et un poinçon d'emboutissage (7) avec un serre-tôle (8) à actions différenciées ou à double effet constitué d'un anneau presseur et de segments disposés axialement mobiles et en diagonale les uns par rapport aux autres dans cet anneau, qui exercent une plus forte pression de serrage que l'anneau, caractérisé en ce qu'il est transformé en un outillage d'emboutissage et de poinçonnage simultanés par l'adjonction d'un outillage de poinçonnage (2, 3) formé de deux poinçons (2) disposés l'un en face de l'autre transversalement à la direction d'avancement du matériau en bande (a), ainsi que deux matrices (3) correspondantes pour découper chaque fois deux portions triangulaires formant des encoches (b) sur les bords de la bande (a), et la disposition d'un outillage de séparation (6, 9) pour séparer chaque fois le premier flan de la bande (a) entre l'outillage de poinçonnage (2, 3) et la matrice (5) et le poinçon (7) d'emboutissage dans le sens de l'avance de la bande.
